# FASCICULE DE BREVET EUROPEEN

(11) **EP 0 132 857 B1**
(45) Date de publication et mention de la délivrance du brevet: **23.12.1987**
(21) Numéro de dépôt: 84200708.0
(22) Date de dépôt: 17.05.1984
(51) Int. Cl.: B41F 11/02

(54) **Machine rotative d'impression combinée**
Kombinierte Bogenrotationsdruckmaschine
Combined rotary sheet printing press

(30) Priorité: 26.07.1983 CH 4086/83
(43) Date de publication de la demande: 13.02.1985
(73) Titulaire: DE LA RUE GIORI S.A., 1003 Lausanne (CH)
(72) Inventeur: Giori, Gualtiero, CH-1027 Lonay (CH)
(74) Mandataire: Jörchel, Dietrich R.A.

## Description

L'invention se rapporte à une machine rotative d'impression combinée selon le préambule de la revendication 1.

Une telle machine est connue du BE-A 621 713 et comporte une première machine d'impression taille-douce suivie d'un transporteur le long duquel sont disposées des flammes de brûleurs à gaz pour sécher le papier qui est ensuite refroidi par des vaporisateurs d'eau, et une deuxième machine d'impression indirecte constituée par une machine d'impression offset recto-verso simultanée. Cette machine est destinée, dans le cadre de la fabrication des billets de banque, à imprimer en un seul passage, tout d'abord un dessin principal imprimé par le procédé taille-douce, et ensuite des fonds de sécurité sur les deux côtés en impression offset.

On connaît en outre, par le brevet suisse CH-A-556210. une machine combinée qui comporte, comme première machine d'impression, un dispositif d'impression offset multicolore, et comme deuxième machine une machine' d'impression taille-douce. Cette machine combinée est destinée, également dans le cadre de la fabrication des billets de banque, à imprimer en un seul passage tout d'abord sur un côté du papier un fond de sécurité en impression offset puis, sur le même côté, un dessin principal en impression taille-douce, pour terminer l'impression des billets il faut utiliser une seconde machine qui imprime l'autre côté.

Le procédé d'impression offset ou typographique indirect produit une impression à couleurs et dessins superposés qui est souvent utilisée pour imprimer les fonds de sécurité. Selon ce procédé, le dessin complet est composé de dessins partiels de couleurs différentes portés par des plaques d'impression offset montées sur des cylindres porte-plaque de façon à permettre la superposition de dessins et de couleurs en registre entre eux sur un cylindre porte-blanchets contre lequel le papier à imprimer est pressé. Le nombre de plaques d'impression et, par conséquent, de cylindres porte-plaque correspond au nombre de couleurs et de dessins différents composant l'image multicolore.

Il existe aussi des machines offset de ce type pour l'impression recto-verso simultanée dans lesquelles le papier passe entre deux cylindres porte-blanchets, chacun recevant une image multicolore des cylindres porte-plaque correspondants.

On connaît d'autre part, par la demande de brevet allemand publiée (DE-A-3 109 964) une machine d'impression assurant sur un côté du papier l'impression d'une image à couleurs juxtaposées. Cette image est imprimée au moyen d'une seule plaque d'impression typographique représentant le dessin complet à imprimer et montée sur un cylindre porte-plaque. Cette plaque typographique est encrée par un cylindre collecteur formé par un cylindre porte-blanchets lequel est à son tour encré par une pluralité de cylindres sélecteurs des couleurs dont le nombre correspond au nombre de couleurs de l'image à imprimer. Chaque cylindre sélecteur comporte des zones découpées en relief représentant les parties de l'image à colorer en une couleur déterminée que son propre dispositif d'encrage lui a transférées. On obtient par ce procédé qui est communément appelé « Orlof ou impression collectrice des couleurs, une image multicolore assurant un registre parfait entre les différentes couleurs du dessin de l'image, résultat impossible à obtenir avec tout autre procédé d'impression. Etant donné que les cylindres sélecteurs des couleurs sont en contact avec une surface élastique du cylindre collecteur, ils peuvent être fabriqués en matériau dur, ce qui permet de découper des zones en relief très fines, donc des parties colorées très fines, par exemple en forme de lignes ou de points. Cette machine est aussi destinée à imprimer le fond de sécurité des billets de banque.

Au stade de la technique actuelle, on a développé des machines exploitant chacune séparément l'un ou l'autre des procédés offset ou « Orlof » décrits ci-dessus.

Le but de cette invention est de créer une machine combinée qui permet l'exploitation de trois procédés d'impression tout à fait différents, à savoir l'impression offset, l'impression « Orlof » et l'impression taille-douce et cela en un seul passage du papier, de préférence pour l'impression des papiers fiduciaires, notamment des billets de banque, pour appliquer à la fois des fonds multicolores sur les deux côtés et au moins un dessin principal sur l'un des côtés en impression taille-douce. De cette manière, l'invention a pour effet de créer des billets de banque très difficiles à contrefaire. En outre, cette machine devrait permettre, sans difficulté, d'introduire plusieurs variantes des combinaisons d'impression.

Pour atteindre ce but, la machine est caractérisée par la clause caractéristique de la revendication 1.

L'avantage de cette machine consiste en ce qu'elle permet, d'une part, d'exploiter deux procédés totalement différents pour une impression recto-verso simultanée offset-« Orlof., par laquelle les deux côtés des billets de banque et autres papiers valeurs peuvent recevoir des fonds de sécurité multicolores en impressions de types différents, et d'autre part, de compléter un côté choisi par une impression taille-douce représentant le dessin principal pour les papiers valeurs. Cela augmente la sécurité contre la falsification et rend en outre les opérations d'impression plus économiques parce que l'impression des billets peut être de cette manière terminée en un seul passage. En outre, cette machine offre à l'utilisateur des possibilités de variantes des combinaisons d'impression très intéressantes, sophistiquées et irréalisables jusqu'ici.

Des formes d'exécution avantageuses de l'invention sont décrites dans les revendications dépendantes.

L'invention sera décrite à titre d'exemple non limitatif par une forme de réalisation et plusieurs variantes avec référence aux dessins annexés.
Les figures 1a et 1b montrent une machine d'impression à la feuille selon l'invention, la moitié droite avec le dispositif d'impression indi- . recte étant sur la figure 1a, l'autre moitié avec les dispositifs de séchage et de renversement des feuilles ainsi que la machine taille-douce étant sur la figure 1b.
La figure 2 représente schématiquement, en vue partielle, une extension du dispositif d'impression indirecte selon la figure 1a, complété par une autre unité d'impression offset humide.
La figure 3 représente, en vue partielle, un dispositif de contrôle et de correction du registre incorporé dans le système transporteur de la machine entre le dispositif de renversement des feuilles et la machine taille-douce.
La figure 4 montre, en vue partielle, une autre version de la machine taille-douce.

Selon les figures 1a et 1b. la machine comporte un dispositif d'impression indirecte A pour appliquer simultanément une impression offset sur un côté d'une feuille 1 (c'est le côté droit dans la représentation qelon la figure 1a) et une impression « Orlof sur l'autre côté de cette feuille qui vient d'un margeur en nappe non-stop, connu, le long de la trajectoire 2. Ensuite, les feuilles sont amenées par un système transporteur, via un dispositif de séchage B (fig. 1b) et un dispositif de transfert et de renversement des feuilles C (fig. 1b) à une machine taille-douce D (fig. 1b), d'où les feuilles imprimées sont transportées par un système de pinces à chaîne 38 sur des piles de sortie, ces feuilles recevant de l'air sur le côté fraîchement imprimé au moyen de buses soufflantes 39.

On a désigné schématiquement le moteur d'entraînement 46 pour le dispositif d'impression indirecte A, le moteur d'entraînement 47 pour la machine taille-douce D et l'arbre d'entraînement avec un accouplement 48 connu (fig. 1b) destiné à équilibrer les moments de rotation des deux machines et à séparer celles-ci pour l'entretien.

Le dispositif d'impression indirecte A (fig. 1a) comprend un dispositif d'entrée pour les feuilles venant le long de la trajectoire 2, muni d'un cylindre de marge 3, un cylindre de transfert 5 muni de pinces, et des dispositifs de dépoussiérage et d'élimination de l'électricité statique 4 installés sur les deux côtés des feuilles 1. Les feuilles sont transférées sur un cylindre porte-blanchets 19 muni des pinces et mis en pression contre un autre cylindre porte-blanchets 12 de même diamètre. Les feuilles passent entre ces cylindres porte-blanchets 12 et 19 et sont imprimées simultanément sur les deux côtés. Les cylindres tournent dans le sens indiqué par les flèches. Après avoir été imprimées, les feuilles sont transportées par un système de pinces à chaîne 21 vers les autres dispositifs tels que décrits ultérieurement.

Le cylindre porte-blanchets 12 coopère avec cinq cylindres porte-plaque offset, quatre de ces cylindres porte-plaques offset 8 étant équipés, dans l'exemple considéré, chacun d'une plaque d'impression offset sec encrée chacune par un dispositif d'encrage 7 avec double encrier : le cinquième cylindre porte-plaque offset 11 porte une plaque d'impression offset humide encrée par un dispositif d'encrage 9 avec un encrier simple et muni d'un dispositif de mouillage 10. Tous ces éléments 7 à 11 sont installés sur un chariot mobile d'encrage offset 6.

Les plaques d'impression offset sec sont des plaques typographiques connues en soi et la plaque d'impression offset humide est une plaque en creux également connue en soi. Ces cinq plaques offset représentent des dessins partiels qui sont encrés dans les couleurs différentes et dont le nombre correspond au nombre de couleurs et de dessins de la première image à imprimer sur un côté des feuilles 1.

Cette image est notamment un fond de sécurité dans le cas des papiers fiduciaires en particulier des billets de banque.

Ces dessins partiels de couleurs différentes sont réunis sur le cylindre porte-blanchets 12 fonctionnant comme cylindre porte-blanchets offset, donc comme cylindre collecteur pour les dessins partiels composant l'image multicolore. Cette image est transférée sur l'un des côtés des feuilles, où l'on obtient ainsi une impression offset sec en quatre couleurs complétée par une impression offset humide monochrome.

Dans le cas des papiers fiduciaires on peut aussi utiliser les quatre cylindres porte-plaque offset sec 8 pour créer un fond en quatre couleurs, pendant que le cylindre porte-plaque offset humide 11 représente un dessin principal ou une partie de celui-ci.

Bien sûr pour l'impression offset tous les cylindres porte-plaque montés sur le chariot mobile 6, donc dans l'exemple considéré tous les cinq cylindres porte-plaque peuvent être aussi équipés de plaques offset sec.

Sur l'autre côté du dispositif A se trouvent les éléments pour produire une image « Orlof ». Ces éléments comprennent un cylindre porte-blanchets 16, qui a le même diamètre que les cylindres porte-blanchets 12 et 19. Ce cylindre porte-blanchets 16 coopère dans l'exemple illustré avec quatre cylindres sélecteurs des couleurs 15 présentant des reliefs découpés selon le contour des zones à imprimer dans la couleur respective et qui sont encrés dans ladite couleur, chacun, au moyen d'un dispositif d'encrage 14 avec double encrier. Ces éléments 14, 15 sont installés sur un chariot mobile d'encrage « Orlof 13 (dont la position retirée 13' est montrée en traits mixtes). Ces cylindres sélecteurs 15 sont préférablement fabriqués en matériau dur qui ne risque pas de se déformer même si le relief est très fin, permettant ainsi d'obtenir un fond de sécurité composé de zones de couleurs très fines.

Les zones des quatre couleurs sont transférées sur le cylindre porte-blanchets 16 qui fonctionne comme cylindre collecteur des couleurs sur lequel elles sont réunies et par lequel elles sont transférées sur un cylindre porte-plaque 17 portant une plaque d'impression typographique en contact avec ledit cylindre collecteur 16 et avec le cylindre porte-blanchets 19. Cette plaque typographique représente le dessin complet de la deuxième image à imprimer en quatre couleurs sur l'autre côté des feuilles. L'image complète encrée dans les différentes couleurs est à son tour transférée sur le cylindre porte-blanchets 19 pour appliquer l'impression de l'image complète, notamment un fond de sécurité, sur l'autre côté des feuilles, donc sur le côté gauche selon la figure 1a, pendant que le côté droit reçoit simultanément l'image offset. Pendant l'impression simultanée les deux cylindres 12 et 19 servent mutuellement de cylindres contre-pression.

Le dispositif A comporte en outre deux cylindres de transmission de l'image 18 qui transfèrent la même image des zones colorées du cylindre porte-blanchets 16 en parfait registre sur le cylindre porte-plaque typographique 17, permettant ainsi de renforcer l'encrage de la plaque typographique dans les couleurs désirées et donc de mieux couvrir ces zones avec l'encre désirée. En effet, vu le sens de rotation du cylindre porte-blanchets 16, une partie de l'encre est transférée par les cylindres 18 sur le cylindre porte-plaque typographique 17 pendant que le reste de l'encre est transféré en parfait registre directement sur ce cylindre 17. L'arrangement des cylindres concernés pour obtenir ce double encrage est connu (DE-A 3109964), le deuxième encrage étant décalé de la longueur de la périphérie du cylindre porte-plaque typographique 17 ou, dans l'exemple considéré, d'un tiers de la périphérie du cylindre porte-blanchets 16 parce que celui-ci a un diamètre trois fois plus grand que le diamètre du cylindre 17 et porte trois blanchets.

Pour que cette condition de registre soit remplie. l'arrangement des cylindres 16, 17 et 18 est tel que la somme des longueurs d'arc sur les périphéries des cylindres 18 et 17 entre les points de contact respectifs - vues dans le sens de rotation de ces cylindres ₋ doit être égale à la longueur de l'arc sur la périphérie du cylindre 16 entre les points de contact de celui-ci avec le premier cylindre 18 et le cylindre 17 plus le 1/3 de la périphérie de ce cylindre 16.

Si le dessin porté sur la plaque typographique pour l'impression « Orlof n'est composé que de lignes, donc de zones encrées très étroites, on peut renoncer aux cylindres de transmission de l'image 18 et se limiter à un encrage simple de la plaque typographique «Orlof».

Dans l'exemple illustré le rapport des diamètres des cylindres 8, 11, 15, 17 et 18, d'une part et des cylindres 12, 16, 19 d'autre part est 1 : 3 ; la périphérie des cylindres 12, 16 et 19 correspondant donc à trois feuilles de papier, ces cylindres portent chacun trois blanchets.

Dans l'exemple selon la figure 2 l'impression selon le procédé « Orlof » est complétée par une impression offset humide effectuée aussi quand les feuilles passent entre les cylindres porte-blanchets 12 et 19, et qui sert en particulier à imprimer un dessin principal monochrome de papier valeur.

L'unité offset humide comprend un cylindre porte-plaque en creux 43 muni d'un dispositif d'encrage 44 et d'un dispositif de mouillage 45, connus en soi, ce cylindre porte-plaque en creux 43 coopérant avec le cylindre porte-blanchets 19 qui transfère l'image sur les feuilles. Donc, dans ce cas on obtient en un seul passage, sur le côté gauche dans la représentation selon la figure 2, une impression combinée, par exemple un fond de sécurité en quatre couleurs par une impression selon le procédé « Orlof et un dessin principal monochrome par une impression offset humide.

Les feuilles ainsi imprimées sortant du dispositif d'impression indirecte A sont remises par un cylindre de transfert 20 à un système de pinces à chaîne 21 qui appartient au système transporteur amenant les feuilles, en conservant le registre, à la machine taille-douce D via les dispositifs B et C.

Le dispositif de séchage B comporte, d'une part, la dernière section du système de pinces à chaîne 21, rectiligne et orientée verticalement le long de laquelle se trouvent des lampes ultraviolet 22 destinées à sécher le côté des feuilles imprimées par l'impression offset et, d'autre part, un cylindre de séchage et de transfert 23 sur une partie de la périphérie duquel sont prévues des lampes à ultraviolets 24 destinées à sécher le côté des feuilles imprimées avec l'impression « Orlof • .

Ensuite, les feuilles passent par l'intermédiaire d'un cylindre de transfert 25 au dispositif de transfert et de renversement des feuilles C, connu en sol, composé d'un grand cylindre 26 et d'un petit cylindre 26a. Ce dispositif peut être réglé selon les besoins. Dans le cas où les feuilles ne doivent pas être retournées, elles sont reprises normalement sur le cylindre 26 par les pinces du cylindre 26a qui saisissent leur bord avant. Dans ce cas, l'impression taille-douce se fait sur le côté .d'impression offset. Dans le cas où les feuilles doivent être retournées, donc si elles doivent être imprimées en taille-douce sur le côté d'impression « Orlof •, le cylindre 26a et ses pinces sont commandés de telle manière que c'est maintenant le bord arrière d'une feuille qui est saisi par les pinces du cylindre 26a au moment où la feuille a complètement passé le point de contact entre les deux cylindres 26, 26a et alors qu'elle se trouve encore sur le cylindre 26 dont les pinces tiennent son bord avant. Dans ce but, les pinces du cylindre 26a sont montées d'une manière pivotante autour d'un axe parallèle à l'axe du cylindre et dont la position peut être commandée. Au moment où le bord arrière d'une feuille est saisi par ces pinces, celles-ci sont dirigées vers l'avant, et pendant la rotation qui suit elles sont tournées dans la position arrière pour que le bord de la feuille qui était le bord arrière sur le cylindre 26 devienne le bord avant et, au moment où la feuille occupe la position intermédiaire illustrée en pointillés figure 1 b, les pinces du cylindre 26 relâchent le bord de la feuille de telle manière que pendant que le cylindre 26a continue à tourner elles sont reprises complètement par ce cylindre.

Ensuite, les feuilles retournées ou non, sont amenées par l'intermédiaire d'un cylindre de transfert 27 au cylindre d'impression 37 de la machine taille-douce D. Le cas échéant, un dispositif pour éjecter de la vapeur 28 peut être prévu pour éjecter de la vapeur sur le côté des feuilles à imprimer.

La machine taille-douce D représentée comprend un cylindre porte-plaque 36, qui coopère, de manière connue, avec le cylindre d'impression 37. Le sens de rotation des différents cylindres est représenté par des flèches sur le dessin. Le cylindre porte-plaque 36 porte trois plaques gravées sur la surface desquelles se trouve gravé par exemple le dessin principal du papier à imprimer, formé par deux groupes de tailles, l'un ayant des tailles de dimensions variables et relativement profondes, l'autre groupe ayant des tailles très fines, surtout constituées par des lignes très fines ou même des points, ces tailles étant moins profondes que celles du premier groupe.

A la périphérie de ce cylindre porte-plaque 36 se trouve, monté sur un chariot mobile d'encrage 29 et considéré dans le sens de rotation, un cylindre collecteur 32 à surface lisse qui transfère les zones de couleur de l'image aux taillesfines du premier groupe, le fonctionnement complet de ce cylindre collecteur et ses autres caractéristiques seront décrits ultérieurement. A la suite du cylindre collecteur 32, toujours considéré dans le sens de rotation, se trouve sur le même chariot 29 un rouleau encreur de sélection 40 conventionnel, à surface élastique et muni d'un dispositif d'encrage 33 à une seule couleur, et destiné à encrer les tailles profondes du deuxième groupe ; ce rouleau encreur 40 est sectionné de façon à présenter des zones en relief dont les contours correspondent exactement à ceux des surfaces à encrer.

Le rouleau encreur 40 est suivi d'un dispositif de pré-essuyage et de récupération d'encre 34, puis d'un dispositif d'essuyage 35, tous deux connus en soi, qui nettoient la surface de la plaque taille-douce et compriment l'encre dans les tailles.

Le cylindre collecteur 32 comporte, comme déjà mentionné, une surface lisse et est constitué ou revêtu de caoutchouc, par exemple des blanchets, ou toute autre matière élastique. Sur ce cylindre collecteur 32 sont transférées trois couleurs différentes pour trois zones de couleurs différentes de l'image, c'est pourquoi il coopère avec autant de cylindres sélecteurs des couleurs 31 qu'il est prévu de couleurs différentes. La surface de ces cylindres sélecteurs 31 est en matière dure, par exemple en caoutchouc durci, en matière plastique ou en métal, chaque cylindre sélecteur 31 étant sectionné de façon à présenter des zones en relief dont les contours correspondent exactement à ceux des surfaces à imprimer dans la couleur respective. Ces zones en relief sont obtenues par tout moyen connu, par exemple corrosion chimique, découpage au laser, etc. Comme la surface des cylindres sélecteurs est dure, il n'y a pas de limite en ce qui concerne la finesse des zones d'encrage que l'on veut obtenir. Il est même possible de réaliser des zones d'encrage présentant non seulement des lignes très fines, mais également des points, ce qui était irréalisable jusqu'à maintenant.

Chaque cylindre sélecteur 31 est associé à un dispositif d'encrage 30 comprenant l'encrier proprement dit et les rouleaux preneur et répartiteur de la couleur.

Dans la forme d'exécution représentée sur la figure 1b, le rapport entre les diamètres du rouleau encreur de sélection 40, respectivement des cylindres sélecteurs 31, du cylindre collecteur 32 et du cylindre porte-plaque 36 est 1 : 2 : 3 et dans ce cas, il est prévu trois plaques régulièrement distribuées sur le cylindre porte-plaque 36.

Comme les tailles qui sont encrées par le cylindre collecteur 32 ne sont pas profondes, la pression qui doit être appliquée sur elles par le cylindre collecteur 32 doit être plus faible que celle appliquée par le rouleau encreur conventionnel 40 aux tailles plus profondes, c'est pourquoi bien que la surface du cylindre collecteur 32 soit un peu élastique, il ne se produit pas de déformation de la surface lisse, de sorte que le dessin peut être transféré en parfait registre. De même, entre les cylindres. sélecteurs 31 et le cylindre collecteur 32 on a besoin d'une faible pression, réduite pratiquement à un simple contact, ce qui évite une déformation des zones très fines découpées sur les cylindres sélecteurs 31.

L'avantage principal ,de cette machine taille-douce D est qu'elle permet d'assurer un parfait registre entre les découpes des différentes zones de couleurs obtenues sur les cylindres sélecteurs 31 en matière dure, et que ces cylindres sont en parfait registre avec la plaque d'impression taille-douce. En outre, étant donné le matériau dur du cylindre sélecteur 31, il n'y a aucune limite dans la finesse des éléments du dessin. Par ailleurs, le cylindre collecteur permet de légères superpositions de couleurs en registre absolument impeccable. On obtient ainsi des billets de banque ou d'autres papiers valeurs ayant un dessin principal imprimé en taille-douce au moyen d'une configuration et d'une combinaison des tailles très sophistiquées dues aux tailles extrêmement fines qui peuvent être prévues grâce à l'encrage collecteur.

D'autre part, il est bien possible que le premier groupe de tailles très fines qui sont encrées via l'encrage collecteur peuvent constituer un autre fond de sécurité en taille-douce qui complète et/ou se superpose au fond déjà imprimé soit en offset soit en « Orlof •. Dans ce cas, c'est seulement par le rouleau encreur 40 qu'un dessin principal monochrome en taille-douce sera appliqué.

Du fait de la finesse du dessin du fond de sécurité ou du dessin principal réalisé par l'encrage collecteur, il est possible d'obtenir des billets de banque ou tout autre imprimé fiduciaire très difficile à contrefaire.

La figure 3 montre une extension de la machine décrite par un dispositif de contrôle et de correction du registre E, dispositif incorporé entre le dispositif de transfert et de renversement des feuilles C et la machine taille-douce D. Ce dispositif E comporte une tête de lecture du registre 41 disposée en face des feuilles qui passent sur le premier des cylindres de transfert 27 après avoir quitté le cylindre 26a du dispositif C, et un cylindre de registre 42 disposé entre le deuxième cylindre de transfert 27 et le cylindre d'impression 37 de la machine taille-douce D. La tête de lecture 41 lit le registre, respectivement une marque de registre, et si une déviation est détectée, le cylindre de registre 42 est commandé au moyen d'un circuit électronique en fonction de la lecture de la tête de lecture 41 de telle manière qu'une petite rotation dans l'un ou l'autre sens sera temporairement superposée à la vitesse de rotation uniforme de transfert du cylindre 42. Bien entendu, ce dispositif de contrôle du registre constitue seulément une option et n'est pas obligatoirement nécessaire.

Le chariot mobile d'encrage 29 de la machine taille-douce D peut être remplacé par un chariot mobile d'encrage 29a (fig. 4) comportant quatre rouleaux encreurs 40a munis chacun d'un dispositif d'encrage 33a et destinés à encrer directement d'une manière conventionnelle les plaques taille-douce dont les tailles sont dans ce cas adaptées à cet encrage direct. Dans cette variante, il n'y a que le dispositif d'essuyage 35 sans qu'il soit nécessaire de prévoir un dispositif de pré-essuyage.

La machine combinée permet donc d'imprimer des papiers fiduciaires, notamment des billets de banque, en un seul passage avec les combinaisons principales suivantes :
Sans retournement des feuilles:
Côté recto
   - fond par l'impression offset en cinq couleurs, avec la possibilité d'imprimer en offset sec et/ou offset humide ;
   - dessin principal par l'impression taille-douce en quatre couleurs, avec la possibilité d'encrage direct et/ou collecteur, ou
   - variante : un autre fond en trois couleurs par l'impression taille-douce avec l'encrage collecteur et un dessin monochrome par l'impression taille-douce avec l'encrage direct.
Côté verso
   - fond par l'impression « Orlof en quatre couieurs, avec la possibilité d'une impression supplémentaire offset humide qui peut soit compléter le fond par une cinquième couleur: soit créer un dessin principal monochrome.
Avec retournement des feuilles
Côté recto
   - fond par l'impression « Orlof en quatre couleurs, avec la possibilité d'une impression supplémentaire offset humide,
   - dessin principal par impression taille-douce (comme mentionné ci-dessus avec la variante mentionnée).
Côté verso
   - fond par l'impression offset en cinq couleurs, avec la possibilité d'imprimer en offset sec et/ou offset humide, ou
   - variante : fond par l'impression offset en quatre couleurs, dessin principal monochrome en impression offset humide.

En outre, pour des billets de grande valeur, on peut prévoir que l'impression taille-douce par la machine taille-douce D crée le dessin principal multicolore sur le côté verso et que les feuilles passent ensuite par un deuxième passage dans une autre machine taille-douce qui imprime un dessin principal multicolore sur le côté recto pour obtenir de cette manière des dessins principaux imprimés en taille-douce sur les deux côtés.

En ce qui concerne le dispositif de séchage B, on peut renoncer, le cas échéant, à un séchage du côté qui reçoit l'impression taille-douce, si on utilise pour ce côté une encre spéciale dans le dispositif d'impression indirecte A.

La machine décrite peut être utilisée aussi comme machine d'impression à la bobine en remplaçant les moyens de transport de feuilles par des moyens de transport d'une bande de papier et en adaptant les dispositifs C et E à une bande de papier. Ces dispositifs sont connus. Les dispositifs de renversement de la bande font tourner la bande autour d'un axe longitudinal en intervertissant les bords latéraux. Les dispositifs de contrôle de registre pour les bandes de papier travaillent avec des rouleaux de tension et corrigent le registre par une modification de la tension de bande.

## Revendications

1. Machine rotative d'impression combinée, en particulier pour imprimer les papiers valeurs, comprenant d'une part, une machine d'impression indirecte en plusieurs couleurs recto-verso' simultanée (A), comportant un premier cylindre porte-blanchets (12) en contact avec plusieurs cylindres porte-plaque offset (8, 11) encrés cha₋ cun par un dispositif d'encrage (7, 9) dans une couleur différente et dont le nombre correspond au nombre de couleurs et dessins de la première image à imprimer sur l'un des côtés du papier (1 cette première image étant une image à couleurs et dessins superposés, et un deuxième cylindre porte-blanchets (19) en pression avec le premier cylindre porte-blanchets (12) et encré en plusieurs couleurs formant la deuxième image à imprimer, le papier (1) passant entre le premier et le deuxième cylindre porte-blanchets (12, 19) pour être imprimé simultanément sur l'un et l'autre côté avec la première, respectivement la deuxième image, comprenant d'autre part, une machine d'impression taille-douce (D) comportant un cylindre porte-plaque (36) encré en plusieurs couleurs et coopérant avec un dispositif d'essuyage (35) et un cylindre d'impression (37), et un système transporteur du papier reliant les deux machines (A, D) dans lequel est incorporé un dispositif de séchage (B), machine combinée caractérisée en ce que
la machine d'impression indirecte (A) est la première machine dans laquelle passe le papier et elle comprend en outre un troisième cylindre porte-blanchets (16) fonctionnant comme cylindre collecteur des couleurs en contact avec plusieurs cylindres sélecteurs des couleurs (15) et avec un cylindre porte-plaque typographique (17) représentant le dessin complet de la deuxième image à imprimer sur l'autre côté du papier (1), lesdits cylindres sélecteurs (15), dont le nombre correspond au nombre de couleurs de la deuxième image et dont les zones en relief correspondent aux parties de cette image à colorer dans les diverses couleurs sont encrés chacun par un dispositif d'encrage (14) dans une couleur différente et appliquent une image à couleurs juxtaposées sur ledit cylindre collecteur, celui-ci encrant à son tour ledit cylindre porte-plaque typographique (17), le deuxième cylindre porte-blanchets (19) est en contact avec ledit cylindre porte-plaque typographique (17), recevant de celui-ci l'image à couleurs juxtaposées, et
un dispositif de transfert et de renversement (C) du papier est incorporé dans le système transporteur entre le dispositif de séchage (B) et la machine d'impression taille-douce (D) pour tourner le papier (1) selon les besoins, suivant que le côté du papier imprimé avec une image à couleurs et dessins superposés ou le côté imprimé avec une image à couleurs juxtaposées doive recevoir une image imprimée dans la machine d'impression taille-douce (D).

2. Machine selon la revendication 1, caractérisée en ce qu'un dispositif de contrôle et de correction de registre (E) est incorporé dans le système transporteur entre le dispositif de transfert et de renversement (C) du papier et la machine d'impression taille-douce (D).

3. Machine selon la revendication 2, caractérisée en ce qu'en cas d'une machine d'impression à la feuille le dispositif de contrôle et de correction de registre (E) comporte une tête de lecture de registre (41) et un cylindre de registre (42) sur lequel les feuilles passent en aval de cette tête et qui est commandé par celle-ci pour éventuellement corriger le registre.

4. Machine selon l'une des revendications 1 à 3 dans laquelle la machine d'impression taille-douce (D) est équipée d'un chariot mobile d'encrage (29), caractérisée en ce que ce chariot mobile d'encrage (29) comporte un système d'encrage collecteur de plusieurs couleurs (30, 31, 32) et au moins un rouleau encreur (40) muni de son dispositif d'encrage (33) pour l'encrage direct du cylindre porte-plaque taille-douce (36), ledit système d'encrage collecteur comprenant un cylindre collecteur (32) en contact avec ledit cylindre porte-plaque (36) et encré à son tour par plusieurs cylindres sélecteurs des couleurs (31) munis chacun de leur propre dispositif d'encrage (30), ledit chariot mobile (29) est remplaçable par un chariot mobile (29a) muni seulement de plusieurs rouleaux encreurs (40a) pour l'encrage direct avec plusieurs couleurs.

5. Machine selon l'une des revendications 1 à 4, caractérisée en ce qu'au moins l'un (11) desdits cylindres porte-plaque offset du dispositif d'impression indirecte (A) porte une plaque d'impression offset humide à laquelle est associé un dispositif de mouillage (10), pendant que les autres cylindres porte-plaque offset (8) portent des plaques d'impression offset sec.

6. Machine selon l'une des revendications 1 à 5, caractérisée en ce que le dispositif d'impression indirecte (A) comprend en outre une unité d'impression offset, de préférence offset humide (43, 44, 45), dont le cylindre porte-plaque (43) est en contact avec le deuxième cylindre porte-blanchets (19).

7. Machine selon l'une des revendications 1 à 6, caractérisée par le fait que dans le dispositif d'impression indirecte (A) un double encrage est prévu pour le cylindre porte-plaque typographique (17) au moyen de deux cylindres de transmission de l'image (18).

## Claims

1. Combined rotary printing machine, notably for printing fiduciary papers, comprising on the one hand a multicolor indirect printing machine (A) for the simultaneous recto-verso printing having a first blanket cylinder (12) engaging a plurality of offset plate cylinders (8,11) each inked by an inking unit (7, 9) in a different color, the number of said offset plate cylinders corresponding to the number of colors and designs of the first image to be printed on one side of the paper (1), said first image being an image with superposed colors and designs, and a second blanket cylinder (19) pressed against said first blanket cylinder (12) and inked with a plurality of colors forming the second image to be printed, the paper (1) passing between said first and said second blanket cylinders (12,19) so as to be printed simultaneously on both sides with said first and second images, respectively, and comprising on the other hand an intaglio printing machine (D) incorporating a plate cylinder (36) inked in several colors and cooperating with a wiping device (35) and an impression cylinder (37), and a paper transfer system that connects the two machines (A, D) and in which a drying device (B) is incorporated, characterized in that :
the indirect printing machine (A) is the first printing machine through which the paper passes, and comprises moreover a third blanket cylinder (16) operating as a color collecting cylinder engaging a plurality of selective color inking cylinders (15) and a typographic plate cylinder (17) representing the complete design of the second image to be printed on the other side of the paper (1), said selective color inking cylinders (15), of which the number corresponds to the number of colors of the second image and of which the relief areas correspond to the portions of said second image which are to be colored in said different colors, being each inked by an inking device (14) in a different color and applying an image with juxtaposed colors to said collecting cylinder, said collecting cylinder inking in turn said typographic plate cylinder (17), said second blanket cylinder (19) engaging said typographic plate cylinder (17) and receiving therefrom the image with juxtaposed colors,
a paper transfer and turning device (C) is incorporated in said paper transfer system between said drying device (8) and said intaglio printing machine (D) for turning said paper (1) as required according to whether the paper side printed with an image with superposed colors and designs or the paper side printed with an image with juxtaposed colors is to receive an image printed in said intaglio printing machine (D).

2. Machine according to claim 1, characterized in that a register control and correction device (E) is incorporated in the paper transfer system between the paper transfer and turning device (C) and the intaglio printing machine (D).

3. Machine according to claim 2, characterized in that in case of a sheet-fed printing machine, the register control and correction device (E) comprises a register reading head (41) and a register cylinder (42) on which the sheets pass downstream of this head and which is controlled by this head for possibly correcting the register.

4. Machine according to any of claims 1 to 3, wherein the intaglio printing machine (D) is equipped with a movable inking carriage (29), characterized in that said movable inking carriage (29) comprises a collecting inking system (30, 31, 32) for several colors and at least one inking roller (40) provided with its inking device (33) for the direct inking of the intaglio plate cylinder (36), said collecting inking system comprising a collecting cylinder (32) contacting said plate cylinder (36) and inked in turn by several selective color inking cylinders (31) provided each with its proper inking device (30), said movable carriage (29) being replaceable by a movable carriage (29a) having only a plurality of inking rollers (40a) for the direct inking in several colors.

5. Machine according to any of claims 1 to 4, characterized in that at least one (11) of said offset plate cylinders of the indirect printing machine (A) carries a wet offset printing plate with which a dampening device (10) is associated, whereas the other offset plate cylinders (8) carry dry offset printing plates.

6. Machine according to any of claims 1 to 5, characterized in that the indirect printing machine (A) further comprises an offset printing unit, preferably a wet offset unit (43, 44, 45) of which the plate cylinder (43) contacts the second blanket cylinder (19).

7. Machine according to any of claims 1 to 6, characterized in that in the indirect printing machine (A) a double inking system is provided for inking the typographic plate cylinder (17) by means of two image transfer cylinders (18).

## Patentansprüche

1. Kombinierte Rotationsdruckmaschine, insbesondere zum Druck von Wertscheinen, mit einerseitz einer indirekt druckenden Maschine (A) zum mehrfarbigen gleichzeitigen Schön- und Widerdruck, welche einen ersten Gummizylinder (12) in Kontakt mit mehreren Offsetplattenzylindern (8, 11), von denen jeder durch ein Farbwerk (7, 9) mit einer anderen Farbe einfärbbar ist und deren Anzahl der Zahl der Farben und Druckmuster des ersten, aus überlagerten Farben und Druckmustern bestehenden Bildes auf der einen Seite des Papiers (1) entspricht, und einen zweiten Gummizylinder (19) aufweist, der gegen den ersten Gummizylinder (12) gepresst und in mehreren, das zweite zu druckende Bild bildenden Farben einfärbbar ist, wobei das Papier (1) zwischen dem ersten und dem zweiten Gummizylinder (12, 19) hindurchläuft und dabei gleichzeitig auf seiner einen und seiner anderen Seite mit dem ersten bzw. dem zweiten Bild bedruckt wird, und andererseits mit einer Stahlstichdruckmaschine (D), welche einen in mehreren Farben einfärbbaren und mit einer Wischeinrichtung (35) und einem Druckzylinder (37) zusammenarbeitenden Plattenzylinder (36) aufweist, sowie mit einem Papiertransportsystem, welches die beiden Druckmaschinen (A, D) miteinander verbindet und in welchem eine Trocknungsvorrichtung (B) vorgesehen ist, dadurch gekennzeichnet, dass die indirekt druckende Maschine (A) die erste Maschine ist, die das Papier passiert, und ausserdem einen dritten, als Farbsammelzylinderfungierenden Gummizylinder (16) aufweist, der sich mit mehreren Farbselektionswalzen (15) und mit einem Hochdruckplattenzylinder (17) in Kontakt befindet, welcher das vollständige Druckmuster des zweiten, auf der anderen Seite des Papiers (1) zu druckenden Bildes aufweist, dass die erwähnten Farbselektionswalzen (15), deren Anzahl gleich der Zahl der Farben des zweiten Bildes ist und deren Reliefbereiche den Teilen dieses in den verschiedenen Farben einzufärbenden Bildes entsprechen, durch je ein Farbwerk (14) in einer anderen Farbe einfärbbar sind und ein Bild mit nebeneinanderliegenden Farben auf den erwähnten Farbsammelzylinder übertragen, der seinerseits den erwähnten Hochdruckplattenzylinder (17) einfärbt, dass sich der zweite Gummizylinder (19) in Kontakt mit dem erwähnten Hochdruckplattenzylinder (17) befindet und von diesem das Bild mit nebeneinanderliegenden Farben erhält, und
im Papiertransportsystem eine Papierüberführungs- und Wendevorrichtung (C) zwischen der Trockungsvorrichtung (B) und der Stahistichdruckmaschine (D) vorgesehen ist, um das Papier (1) nach Bedarf zu wenden, je nachdem ob die das Bild mit überlagerten Farben und Druckmu₋ stern aufweisende Papierseite oder die das Bild mit nebeneinanderliegenden Farben aufweisende Papierseite in der Stahlstichdruckmaschine (D) mit einem Stichdruckbild bedruckt werden soll.

2. Maschine nach Anspruch 1, dadurch gekennzeichnet, dass im Papiertransportsystem zwischen der Papierüberführungs- und Wendevorrichtung (C) und der Stahlstichdruckmaschine (D) eine Vorrichtung zur Kontrolle und Korrektur des Registers (E) angeordnet ist.

3. Maschine nach Anspruch 2, dadurch gekennzeichnet, dass im Falle einer Bogendruckmaschine die Vorrichtung zur Kontrolle und Korrektur des Registers (E) einen Registerlesekopf (41) und eine Registertrommel (42) aufweist, auf der die Bögen nach dem Passieren des Registerlesekopfes (42) verlaufen und welche durch diesen zwecks eventueller Registerkorrektur steuerbar ist.

4. Maschine nach einem der Ansprüche 1 bis 3, bei welcher die Stahlstichdruckmaschine (D) ein abfahrbares Farbwerkgestell (29) aufweist, dadurch gekennzeichnet, dass dieses abfahrbare Farbwerkgestellt (29) mit einem System zur Sammeleinfärbung (30, 31, 32) in mehreren Farben und mit wenigstens einer, mit ihrem Farbwerk (33) versehenen Schablonenwalze (40) zur direkten Einfärbung des Stichdruckplattenzylinders (36) ausgerüstet ist, dass das erwähnte System zur Sammeleinfärbung einen Farbsammelzylinder (32) aufweist, der sich in Kontakt mit dem erwähnten Plattenzylinder (36) befindet und seinerseits von mehreren Farbselektionswalzen (31) eingefärbt wird, welche jeweils mit ihren eigenen Farbwerken (30) versehen sind, und dass das erwähnte abfahrbare Farbwerkgestellt (29) gegen ein abfahrbares Farbwerkgestell (29a) austauschbar ist, welches lediglich mehrere Schablonenwalzen (40a) zur direkten Einfärbung mit mehreren Farben aufweist.

5. Maschine nach einem der Ansprüche 1 bis 4, dadurch gekennzeichnet, dass wenigstens einer (11) der erwähnten Offsetplattenzylinder der indirekt druckenden Maschine (A) eine Feuchtoffset-Druckplatte trägt, der ein Feuchtwerk (10) zugeordnet ist, während die anderen Offserplattenzylinder (8) Trockenoffset-Druckplatten tragen.

6. Maschine nach einem der Ansprüche 1 bis 5, dadurch gekennzeichnet, dass die indirekt druckende Maschine (A) ausserdem eine Offsetdruckeinheit, vorzugsweise eine Feuchtoffset-Druckeinheit (43, 44, 45), aufweist, deren Plattenzylinder (43) sich in Kontakt mit dem zweiten Gummizylinder (19) befindet.

7. Maschine nach einem der Ansprüche 1 bis 6, dadurch gekennzeichnet, dass für den Hochdruckplattenzylinder (17) in der indirekt druckenden Maschine (A) eine doppelte Einfärbung mit Hilfe zweier Bildübertragungszylinder (18) vorgesehen ist.
